# EUROPÄISCHE PATENTSCHRIFT

(11) **EP 1 974 819 B1**
(45) Veröffentlichungstag und Bekanntmachung des Hinweises auf die Patenterteilung: **10.08.2011**
(21) Anmeldenummer: 08008870.1
(22) Anmeldetag: 01.10.2003
(51) Int. Cl.: B01L 3/02

(54) **Dosiervorrichtung**
Metering device
Dispositif de dosage

(30) Priorität: 16.01.2003 DE 10301343
(43) Veröffentlichungstag der Anmeldung: 01.10.2008
(62) Teilanmeldung aus: 03022019.8
(73) Patentinhaber: EPPENDORF AG, 22339 Hamburg (DE)
(72) Erfinder: Jagdhuber, Bernd, 25436 Uetersen (DE)
(74) Vertreter: Siemons, Norbert

(56) Entgegenhaltungen:
- EP-A- 0 576 967
- US-A- 4 283 950
- US-A1- 2002 005 075

## Beschreibung

Die Erfindung bezieht sich auf eine Dosiervorrichtung.

Dosiervorrichtungen werden im Labor zum Dosieren von Flüssigkeiten eingesetzt. Im Allgemeinen haben sie eine Verdrängungsvorrichtung mit einem Verdrängungsorgan, durch dessen Verlagerung eine Flüssigkeit oder eine Luftsäule bewegt wird. Sie sind insbesondere in den folgenden Ausführungen bekannt:

Nach dem Luftpolsterprinzip arbeitende Dosiervorrichtungen haben eine Kolben-Zylinder-Einheit, mittels der eine Luftsäule verschiebbar ist, um Flüssigkeit in eine Pipettenspitze einzusaugen und aus dieser auszustoßen. Hierbei kommt die Kolben-Zylinder-Einheit nicht in Kontakt mit der Flüssigkeit. Nur die Pipettenspitze, die zumeist aus Kunststoff besteht, wird benetzt und kann nach Gebrauch ausgetauscht werden.

Bei als Direktverdränger arbeitenden Dosiervorrichtungen wird hingegen eine Spritze mit Probenflüssigkeit befüllt. Kolben und Zylinder der Spritze werden von der Flüssigkeit benetzt, so daß die Spritze vor dem Dosieren einer anderen Flüssigkeit zumeist durch eine neue Spritze ersetzt oder gereinigt wird. Auch die Spritze besteht zumeist aus Kunststoff.

Kolbenlose Dosiervorrichtungen weisen beispielsweise eine Pipettenspitze mit einem ballonartigen Endabschnitt auf, der zum Einsaugen von Flüssigkeit expandiert und zum Ausstoßen komprimiert wird. Solche Pipettenspritzen sind auch schon als Austauschteil konzipiert worden.

Dispenser sind Dosiervorrichtungen, die eine aufgenommene Menge einer Flüssigkeit repetitiv in kleinen Teilmengen abgeben können.

Außerdem gibt es Mehrkanal-Dosiervorrichtungen, die mehrere Dosiervorrichtungen umfassen, um gleichzeitig mehrere Mengen Flüssigkeit zu dosieren.

Luftpolster-, Direktverdränger- und kolbenlose Dosiervorrichtungen könnten ein unveränderliches oder ein veränderliches Dosiervolumen aufweisen. Eine Veränderung des Dosiervolumen wird zumeist durch Verändern der Verdrängung der Verdrangungseinrichtung erreicht. Beispielsweise kann hierfür der Verschiebeweg des Kolbens oder der Verformungsgrad des ballonartigen Endabschnittes verändert oder die Verdrängungseinrichtung ausgetauscht werden.

Bei manuellen Dosiervorrichtungen wird die Verdrangungseinrichtung allein durch die Körperkraft des Anwenders angetrieben. Daraus ergeben sich die folgenden Vorteile:

Der Bediener erhält eine taktile Rückmeldung. Jede Änderung der zur Betätigung erforderlichen Kraft wird sofort bemerkt. So kann der Bediener kontrollieren, ob die Dosiervorrichtung korrekt arbeitet. Die Geschwindigkeit der Aufnahme und der Abgabe der Flüssigkeit kann vom Bediener direkt und verzögerungsfrei variiert werden. Auch ist eine Abgabe der Flüssigkeit in einem freien Strahl möglich. Ein Kontakt zwischen Dosiervorrichtung und einem Gefäß für die Flüssigkeit , kann hierbei vermieden werden. Ferner ist die Dosiervorrichtung unabhängig von einer Energicvcrsorgung. Sie kann vom Anwender intuitiv benutzt werden. Eine aufwendige Einweisung oder Programmierung ist nicht erforderlich.

Bei manuellen Dosiervorrichtungen nachteilig ist, daß die Arbeit durch den hohen Kraftbedarf ermüdend ist. Häufiges Arbeiten mit manuellen Dosiervorrichtung kann gesundheitliche Schaden hervorrufen.

Bei elektrischen Dosiervorrichtungen wird die Verdrangungseinrichtung mittels eines elektrischen Antriebsmotors angetrieben. Der Bediener muß zur Steuerung der Vorgänge elektrische Taster bzw. Schalter betätigen. Diese Dosiervorrichtungen haben den Vorteil, daß die Bedienung keinen erheblichen Kraftbedarf erfordert.

Nachteilig ist jedoch, daß der Benutzer keine direkte Rückmeldung über die im System wirkenden Kräfte erhält, beispielsweise bei einem Lastanstieg durch Verstopfung der Pipettenspitze oder Spritze. Auch ist eine Abgabe der Flüssigkeit im Freistrahl nur stark eingeschränkt möglich. Bei leerem Akku oder Batterie muß die Arbeit eingestellt werden. Änderungen der Geschwindigkeit der Aufnahme und Abgabe der Flüssigkeit müssen programmiert werden. Während des Dosiervorganges sind meist keine Änderungen möglich.

Die US 5 389 341 offenbart eine motorgetriebene Pipette mit einem Betätigungsknopf, bei der die Verlagerung eines Betätigungsknopfes die Bewegung eines Kolben über ein elektronisches Steuerungssystem steuert. Die Verlagerung des Betätigungsknopfes wird über einen elektronischen Wegsensor abgefragt und das Abfrageergebnis wird elektronisch über einen Schrittmotor in die Antriebsbewegung der Verdrängungseiarichtung umgesetzt. Diese elektrische Dosiervorrichtung hat die vorbeschriebenen Nachteile.

Die US 2002/005075 A1 beschreibt eine bosicrvorrichtung mit einem manuell betätigbaren Kolbenknopf und einem dem Kolbenknopf zugeordneten piezoelektrischen Sensor zum Erfassen einer auf den Kolbenkopf manuell ausgeübten Kraft. Ferner ist ein elektrischer Antriebsmotor, eine mit dem Sensor und dem elektrischen Antriebsmotor verbundene elektrische Steuerung zum Steuern des Antriebsmotors beim Erfassen einer auf den Kolbenknopf ausgeübten Kraft durch den Sensor und eine mit dem Sensor, dem elektrischen Antriebsmotor und der Steuerung verbundene Batterie vorhanden. Mit dem Kolbenknopf und dem elektrischen Antriebsmotor ist eine Kolbenstange zum Dosieren von Flüssigkeit gekoppelt. Seitlich an der Kolbenstange befindet sich ein Arm, der einen Endschalter betätigt, wenn der Kolben das Ende des Kolbenhubs erreicht. Wenn der Schalter geschlossen wird, verhindert eine Steuerung, dass der Motor die Kolbenstange weiter abwärts bewegt.

Die Position des Endschalters muss genau auf das Ende des Kolbenhubs abgestimmt werden. Die Konstruktion ist in der Herstellung verhältnismäßig aufwendig.

Davon ausgehend liegt der Erfindung die Aufgabe zugrunde, eine benutzcrfrcundlichere Dosiervorrichtung mit vereinfachter Konstruktion bereitzustellen.

Die erfindungsgemäße Dosiervorrichtung hat
- eine manuell betätigbare Betätigungseinrichtung,
- einen der Betätigungseinrichtung zugeordneten Sensor zum Erfassen einer auf die Betätigungseinrichtung manuell ausgeübten Kraft,
- einen elektrischen Antriebsmotor,
- eine mit dem Sensor und dem elektrischen Antriebsmotor verbundene elektrische Steuerung zum Steuern des Antriebsmotors beim Erfassen einer auf die Betätigungseinrichtung ausgeübten Kraft durch den Sensor,
- eine mit dem Sensor, dem elektrischen Antriebsmotor und der elektrischen Steuerung verbundene elektrische Spannungsversorgung und
- eine mit der Betätigungseinrichtung und dem elektrischen Antriebsmotor gekoppelte Verdrängungseinrichtung zum Dosieren von Flüssigkeit,
- dadurch gekennzeichnet, dass die elektrische Steuerung so ausgebildet ist, dass sie den Antriebsmotor abschaltet, wenn der Sensor einen Anstieg der Kraft erfasst die typisch für das Erreichen eines Anschlages ist.

Die erfindungsgemäße Dosiervorrichtung ist eine Kombination aus einer manuellen und aus einer elektrischen Dosiervorrichtung. Die vom Bediener auf die Betätigungseinrichtung ausgeübte Kraft wird ganz oder teilweise der Verdrängungseinrichtung zugeführt. Zusätzlich erfaßt der Sensor die vom Bediener ausgeübte Kraft und steuert die Steuerung den Antriebsmotor so, daß der Verdrängungseinrichtung eine zusätzliche Kraft zugeführt wird, die die vom Bediener eingeleitete Kraft unterstützt. Infolgedessen kann die Dosiervorrichtung mit einem Bruchteil der bei einer manuellen Dosiervorrichtung aufzubringenden Kraft bedient werden. Im Gegensatz zu elektrischen Dosiervorrichtungen geht die vom Bediener eingebrachte Energie nicht verloren, sondern addiert sich zur Antriebsenergie des Motors hinzu. Der Antriebsmotors unterstützt nur die Kraft für die Betätigung der Verdrängungseinrichtung. Er muß das Verdrängungsorgan der Verdrängungseinrichtung (z.B. Kolben oder ballonartiger Endabschnitt) nicht positionieren. Die Positionierung kann durch den Bediener gesteuert werden und/oder durch die Mechanik der Dosiervorrichtung, z.B. durch eine herkömmliche Begrenzung des Betätigungsweges mittels eines Anschlages. Hierdurch wird ein besonders preiswerter elektrischer Antrieb möglich. Weitere Vorteile der Dosiervorrichtung sind:

Der Bediener erhalt eine taktile Rückmeldung. Jede Änderung der für die Betätigung erforderlichen Kraft wird sofort bemerkt. Die Geschwindigkeit für die Aufnahme und Abgabe der Flüssigkeit kann direkt und verzögerungsfrei variiert werden. Die Abgabe der Flüssigkeit in einem freien Strahl ist besser als bei einer herkömmlichen manuellen Dosiervorrichtung, weil sich die Kraft des Bedieners und die Kraft des Antriebsmotors addieren. Die Dosiervorrichtung kann intuitiv benutzt werden. Eine aufwendige Einweisung oder Programmierung ist nicht erforderlich. Steht die elektrische Spannungsversorgung nicht zur Verfugung (z.B. bei leerem Akku oder Batterie), kann weitergearbeitet werden. Es ist lediglich ein höherer Kraftaufwand erforderlich. Ein Motor und ein Akku oder eine Batterie kann kleiner als bei einer herkömmlichen Dosiervorrichtung ausgelegt werden, da diese Elemente die Energie des Bedieners nicht ersetzen, sondern nur ergänzen.

Gemäß einer Ausgestaltung ist die Betätigungseinrichtung ein manuell axial verschiebbarer Betätigungsknopf Die Dosiervorrichtung ist dann bedienbar wie eine herkömmliche manuelle oder elektronische Pipette bzw. Dispenser. Gemäß einer Ausgestaltung ist die Betätigungseinrichtung entgegen der Kraft einer Feder betätigbar. Auch dies entspricht herkömmlichen Pipetten bzw. Dispensern. Die Rückbewegung der Betätigungseinrichtung kann dann durch die Federkraft gesteuert werden.

Gemäß einer Ausgestaltung ist die Betätigungseinrichtung bis zum Erreichen eines Anschlages betätigbar. Hierdurch wird die genaue Positionierung des Verdrängungsorgans der Verdrängungseinrichtung festgelegt. Auch dies entspricht herkömmlichen manuellen Pipetten oder Dispensern. Eine Veränderbarkeit der Dosiermenge ist ebenfalls in herkömmlicher Weise durch einen verstellbaren Anschlag erreichbar.

Es ist möglich, den Sensor von außen an der Betätigungseinrichtung angreifen zu lassen. Gemäß einer Ausgestaltung ist der Sensor in die Betätigungseinrichtung integriert. Es kann sich beispielsweise um einen plattenförmigen, druckempfindlichen Sensor handeln, der in einem Betätigungsknopf senkrecht zur Betätigungsrichtung integriert ist. Gemäß einer weiteren Ausgestaltung ist der Sensor in eine Betätigungsfläche der Betätigungseinrichtung integriert. Gemäß einer weiteren Ausgestaltung ist der Sensor ein Force Sensing Resistor (kraftabhängiger Widerstand), abgekürzt: FSR Ein FSR-Sensor ändert seinen elektrischen Widerstand in Abhängigkeit von einer auf eine aktive Oberfläche eingeleiteten Kraft. Die Widerstandsänderung kann an Anschlüssen des Sensors gemessen werden.

Gemäß einer Ausgestaltung steuert die Steuerung den Antriebsmotor immer dann konstant an, wenn der Sensor eine manuell auf die Betätigungseinrichtung ausgeübte Kraft detektiert. Der Antriebsmotor kann dann beispielsweise eine Grundreibung des Systems ganz oder teilweise überwinden, so daß der Bediener nur noch die zusätzliche Kraft für die Verlagerung des Verdrängungsorgans und gegebenenfalls eines Teils der Systemreibung aufbringen muß.

Gemäß einer Ausgestaltung ist die Steuerung geeignet, den Antriebsmotor in Abhängigkeit von der vom Sensor erfaßten Kraft zu steuern. Gemäß einer weiteren Ausgestaltung ist die Steuerung geeignet, den Antriebsmotor in mindestens einer Stufe zu steuern, wobei bei mehreren Stufen die Höhe der Antriebsleistung mit der vom Sensor erfaßten Kraft ansteigt. Gemäß einer Ausgestaltung ist die Steuerung geeignet, den Antriebsmotor proportional zu der auf den Sensor ausgeübten Kraft zu steuern. Erfindungsgemäß schaltet die Steuerung den Antriebsmotor ab, wenn der Sensor einen Anstieg der Kraft erfaßt, die typisch für das Erreichen des Anschlages ist.

Gemäß einer Ausgestaltung sind die Betätigungseinrichtung und der Antriebsmotor über eine Kopplungseinrichtung mit der Verdrängungscinrichtung verbunden. Bei der Kopplungseinrichtung kann es sich um ein Getriebe handeln. Gemäß einer Ausgestaltung ist die Betätigungseinrichtung über eine Stange mit der Verdrängungseinrichtung verbunden. Dies ermöglicht insbesondere bei einer als Kolben-Zylinder-Einheit ausgeführten Verdrängungseinrichtung eine sehr einfache Konstruktion. Gemäß einer weiteren Ausgestaltung ist der elektrische Antriebsmotor mit der Stange gekoppelt. Diese Kopplung ist z.B. mit seinem Ritzel, das mit einer Zahnung auf der Zahnstange kämmt, ausgeführt.

Gemäß einer Ausgestaltung ist der Bedienknopf betätigbar, bis ein mit der Stange verbundener Anschlag an einem festen Gegenanschlag anliegt.

Die Erfindung ist auf sämtliche eingangs erwähnten Ausführungen von Dosiervorrichtungen anwendbar. Ausgestaltungen beziehen sich auf Dosiervorrichtungen, die eine Verdrängungseinichtung mit einem Kolben in einem Zylinder aufweisen auf Direktverdränger- und auf Luftpolster-Dosiervorrichtungen. Bei einer Direktverdränger-Dosiervorrichtung umfaßt die Verdrängungseinrichtung ein Aufhahmevolumen für Flüssigkeit mit einer Durchgangsöffnung zur Umgebung und bei einer Luftpolster-Dosiervorrichtung ist die Verdrängungseinrichtung mit einem Aufnahmevolumen für Flüssigkeit mit einer Durchgangsöffnung zur Umgebung verbunden.

Gemäß einer Ausgestaltung ist die Betatigungseinrichtung mit einer Einrichtung zum Lösen und/oder Abwerfen einer Pipettenspitze und/oder Spritze gekoppelt. Der Kraftaufwand für das Lösen und/oder Abwerfen einer Pipettenspitze und/oder Spritze wird durch die Erfindung ebenfalls reduziert.

Gemäß einer Ausgestaltung ist die Dosiervorrichtung eine Handdosiervorrichtung.

Gemäß einer Ausgestaltung weist die Spannungsversorgung mindestens einen Akku und/oder mindestens eine Batterie auf.

Ein Ausfuhrungsbeispiel einer erfindungsgemäßen Dosiervorrichtung wird anhand der anliegenden Zeichnung erläutert, welche die Dosiervorrichtung in einem grobschematischen Längsschnitt zeigt.

Die Dosiervorrichtung 1 hat ein zylindrische Gehäuse 2, aus dem - in der Zeichnung - oben ein axial betätigbarer Betätigungsknopf 3 herausragt.

Der Betätigungsknopf 3 ist über eine Stange 4 mit einem Kolben 5 verbunden. Der Kolben 5 ist in einem Zylinder 6 geführt.

Auf der Stange 4 ist eine Tellerscheibe 7 befestigt. Im Gehäuse 2 ist eine Ringscheibe 8 fixiert. Zwischen Tellerscheibe 7 und Ringscheibe 8 ist eine Schraubenfeder 9 angeordnet.

Am unteren Ende des Gehäuses 2 ist eine Spritze oder Pipettenspitze 10 fixiert. Diese ist unten konisch ausgeführt mit einer Dwrchtrittsöffnung 11 für Flüssigkeit.

Bei einer Ausgestaltung mit einer Spritze 10 gehören der Zylinder 6 und der Kolben 5 zur Spritze hinzu. Dann weist das Gehäuse 2 eine Verbindung mit dem Zylinder 6 und der Kolben 5 eine Verbindung mit der Stange 4 auf.

Bei einer Ausgestaltung mit einer Pipettenspitze 10 gehört der Zylinder 6 zum Gehäuse 2 und der Kolben 5 ist dauerhaft an der Stange 4 fixiert.

In dem Betätigungsknopf 3 ist ein Drucksensor 12 integriert. Dieser ist einer Betätigungsfläche 13 des Betätigungsknopfes 3 zugeordnet, die außen liegt.

Im Gehäuse 2 befindet sich ein elektrischer Antriebsmotor 14, der auf seiner Antriebswelle ein Ritzel 15 trägt, das mit einer Zahnung 16 auf der Stange 4 kämmt.

Im Gehäuse 2 ist eine elektronische Steuerung 17 untergebracht, die mit dem Drucksensor 12 und dem Antriebsmotor 14 gekoppelt ist. Ein Akku 18 ist als

Spannungsversorgung für den Drucksensor 12, den Antriebsmotor 14 und die elektronische Steuerung 17 ebenfalls im Gehäuse 2 vorhanden.

Die Kraft zur Betätigung des Betätigungsknopfes 3 wird über die Stange 4 direkt in den Kolben 5 eingeleitet. Darüber hinaus wird über den Drucksensor 12 das Vorhandensein und die Höhe einer Kraft erfaßt. Die Steuerung 17 steuert den Antriebsmotor 14 in Abhängigkeit von der vom Drucksensor 12 ermittelten Betätigungskraft. Infolgedessen treibt der Antriebsmotor 14 die Stange 4 mit einer Kraft vor, die mit ansteigender Kraft auf den Betätigungsknopf 3 steigt.

Wenn der Federteller 7 durch die Federscheibe 8 bzw. die vollständig komprimierte Feder 9 gestoppt wird und der Bediener den Bedienknopf 3 entlastet, wird der Kolben 5 und der Bedienknopf 3 durch die vorgespannte Feder 9 in die Ausgangslage zurück bewegt. Der spannungslose Antriebsmotor 14 läuft hierbei ohne weiteres mit.

In bekannte Weise wird beim Verlagern des Kolbens 5 nach unten Luft bzw. Flüssigkeit aus der Spritze bzw. Pipettenspitze 10 ausgestoßen und beim Verlagern in Gegenrichtung eingesogcn.

## Patentansprüche

1. Dosiervorrichtung mit
- einer manuell betätigbaren Betätigungseinrichtung (3),
- einem der Betätigungseinrichtung (3) zugeordneten Sensor (12) zum Erfassen einer auf die Betätigungseinrichtung (3) manuell ausgeübten Kraft,
- einem elektrischen Antriebsmotor (14),
- einer mit dem Sensor (12) und dem elektrischen Antriebsmotor (14) verbundenen elektrischen Steuerung (17) zum Steuern des Antriebsmotors (14) beim Erfassen einer auf die Betätigungseinrichtung (3) ausgeübten Kraft durch den Sensor (12)
- einer mit dem Sensor (12), dem elektrischen Antriebsmotor (14) und der elektronischen Steuerung (17) verbundenen elektrischen Spannungsversorgung (18) und
- einer mit der Betätigungseinrichtung (3) und dem elektrischen Antriebsmotor (14) gekoppelten Verdrängungseinrichtung (5, 6) zum Dosieren von Flüssigkeit,
- **dadurch gekennzeichnet, dass** die elektrische Steuerung (17) so ausgebildet ist, dass sie den Antriebsmotor (14) abschaltet, wenn der Sensor (12) einen Anstieg der Kraft erfasst, die typisch für das Erreichen eines Anschlages ist.

2. Dosiervorrichtung nach Anspruch 1, bei der die Betätigungseinrichtung (3) ein manuell axial verschiebbarer Betätigungsknopf ist.

3. Dosiervorrichtung nach Anspruch 1 oder 2, bei der die Betätigungseinrichtung (3) entgegen der Kraft einer Feder (9) betätigbar ist.

4. Dosiervorrichtung nach einem der Ansprüche 1 bis 3, bei der die Betätigungseinrichtung (3) bis zum Erreichen eines Anschlages (7, 8) betätigbar ist.

5. Dosiervorrichtung nach einem der Ansprüche 1 bis 4, bei der der Sensor (12) in die Betätigungseinrichtung (3) integriert ist.

6. Dosiervorrichtung nach Anspruch 5, bei der der Sensor in eine Betätigungsfläche (13) der Betätigungseinrichtung (3) integriert ist.

7. Dosiervorrichtung nach einem der Ansprüche 1 bis 6, bei der der Sensor (12) ein FSR ist.

8. Dosiervorrichtung nach einem der Ansprüche 1 bis 7, bei der die Steuerung (17) ausgebildet ist, beim Erfassen einer Kraft durch den Sensor (12) den Antriebsmotor (14) konstant zu steuern.

9. Dosiervorrichtung nach einem der Ansprüche 1 bis 7, bei der die Steuerung (17) ausgebildet ist den Antriebsmotor (14) in Abhängigkeit von der vom Sensor (12) erfaßten Kraft zu steuern.

10. Dosiervorrichtung nach Anspruch 9, bei der die Steuerung (17) ausgebildet ist, den Antriebsmotor (14) in mindestens einer Stufe zu steuern.

11. Dosiervorrichtung nach Anspruch 9 oder 10, bei der die Steuerung (17) ausgebildet ist, den Antriebsmotor (14) proportional zu der vom Sensor (12) erfaßten Kraft zu steuern.

12. Dosiervorrichtung nach einem der Ansprüche 1 bis 11, bei der die Betätigungseinrichtung (3) und der Antriebsmotor (14) über eine Kopplungseinrichtung (4) mit der Verdrängvngseinrichtung (5, 6) verbunden sind.

13. Dosiervorrichtung nach einem der Ansprüche 1 bis 12, bei der die Betätigungseinrichtung (3) über eine Stange (4) mit der Verdrängungseinrichtung (5, 6) verbunden ist.

14. Dosiervorrichtung nach Anspruch 13, bei der der elektrische Antriebsmotor (14) mit der Stange (4) gekoppelt ist.

15. Dosiervorrichtung nach Ansprüche 13 oder 14, bei der der Betätigungsknopf (3) betätigbar ist, bis ein mit der Stange (4) verbundener Anschlag (7) an einem festen Gegenanschlag (8) anliegt.

16. Dosiervorrichtung nach einem der Ansprüche 1 bis 15, bei der die Verdrängungseinriehtung (5, 6) ein Kolben ist, der in einem Zylinder geführt ist.

17. Dosiervorrichtung nach Anspruch 16, bei der die Verdrängungscinrichtung (5, 6) eine lösbare Spritze (10) ist.

18. Dosiervorrichtung nach Anspruch 16, bei der die Verdränpungseinrichtung (5, 6) über einen Kanal mit einer lösbaren Pipettenspitze (10) verbunden ist.

19. Dosiervonichtung nach einem der Ansprüche 1 bis 18, bei der die Betätigungseinrichtung- (3) mit einer Einrichtung zum Lösen und/oder Abwerfen einer Pipettenspitze (10) und/oder Spritze gekoppelt ist.

20. Dosiervorrichtung nach einem der Ansprüche 1 bis 19, die eine Handdosiervorrichtung (1) ist

21. Dosiervorrichtung nach einem der Ansprüche 1 bis 20, bei der die elektrische Spannungsversorgung (10) mindestens einen Akku und/oder mindestens eine Batterie aufweist.

## Claims

1. A proportioning device, comprising:
- a manually operable actuating device (3),
- a sensor (12) associated with the actuating device (3) for detecting a force manually exerted on the actuating device (3),
- an electric driving motor (14),
- an electric control (17) connected to the sensor (12) and to the electric driving motor (14) for controlling the driving motor (14) during the detection by the sensor (12) of a force exerted on the actuating device (3),
- an electric voltage supply (18) connected to the sensor (12), electric driving motor (14), and electronic control (17),
- a displacement device (5, 6) coupled to the actuating device (3) and electric driving motor (14) for dosing a liquid,
- **characterized in that** the electric control (17) is constructed such that it turns off the driving motor (14) when the sensor (12) detects an increase of force being typical for reaching a stop.

2. The proportioning device according to claim 1 wherein the actuating device (3) is an actuating button manually displaceable in an axial direction.

3. The proportioning device according to claim 1 or 2 wherein the actuating device (3) is operable against the force of a spring (9).

4. The proportioning device according to any one of claims 1 to 3 wherein the actuating device (3) is operable until a stop (7, 8) is reached.

5. The proportioning device according to any one of claims I to 4 wherein the sensor (12) is integrated into the actuating device (3).

6. The proportioning device according to claim 5 wherein the sensor is integrated into an actuation surface (13) of the actuating device (3).

7. The proportioning device according to any one of claims 1 to 6 wherein the sensor (12) is an FSR.

8. The proportioning device according to any one of claims 1 to 7 wherein the control (17) is constructed to control constantly the driving motor (14) when a force is detected by the sensor (12).

9. The proportioning device according to any one of claims 1 to 7 wherein the control (17) is constructed to control the driving motor (14) in dependence of the force detected by the sensor (12).

10. The proportioning device according to claim 9 wherein the control (17) is constructed to control the driving motor (14) in at least one stage.

11. The proportioning device according to claim 9 or 10 wherein the control (17) is constructed to control the driving motor (14) proportionally to the force detected by the sensor (12).

12. The proportioning device according to any one of claims 1 to 11 wherein the actuating device (3) and the driving motor (14) are connected to the displacement device (5, 6) via a coupling device (4).

13. The proportioning device according to any one of claims 1 to 12 wherein the actuating device (3) is connected to the displacement device (5, 6) via a rod (4).

14. The proportioning device according to claim 13 wherein the electric driving motor (14) is coupled to the rod (4).

15. The proportioning device according to claim 13 or 14 wherein the actuating button (3) is operable until a stop (7) connected to the rod (4) bears on a fixed counter-stop (8).

16. The proportioning device according to any one of claims 1 to 15 wherein the displacement device (5, 6) is a piston which is guided in a cylinder.

17. The proportioning device according to claim 16 wherein the displacement device (5, 6) is a detachable syringe (10).

18. The proportioning device according to claim 16 wherein the displacement device (5, 6) is connected to a detachable pipette tip (10) via a passage.

19. The proportioning device according to any one of claims 1 to 18 wherein the actuating device (3) is coupled to a device for detaching and/or dropping off a pipette tip (10) and/or syringe.

20. The proportioning device according to any one of claims 1 to 19 which is a hand-operated proportioning device (1).

21. The proportioning device according to any one of claims 1 to 20 wherein the electric power supply (10) has at least one accumulator and/or at least one battery.

## Revendications

1. Dispositif de dosage, avec
• un mécanisme d'actionnement (3), apte à manoeuvre manuelle,
• un capteur (12) associé au mécanisme d'actionnement (3) pour détecter une force exercée sur le mécanisme d'actionnement (3) de façon manuelle,
• un moteur de commande (14) électrique,
• une unité de commande électronique (17) reliée au capteur (12) et au moteur de commande (14) électrique pour commander le moteur de commande (14) quand une forcée exercée sur le mécanisme d'actionnement (3) est détectée par le capteur (12),
• une alimentation en courant électrique (18) reliée au capteur (12), au moteur de commande (4) électrique et à l'unité de commande électronique (17), et
• un mécanisme de déplacement (5, 6) pour doser du liquide, accouplé au mécanisme d'actionnement (3) et au moteur de commande (14) électrique,
• **caractérisé en ce que** l'unité de commande électronique (17) est formée de sorte qu'elle éteint le moteur de commande (14) quand le capteur (12) détecte une montée de la force qui est typique pour l'arrivée dans une butée.

2. Dispositif de dosage selon la revendication 1, dans lequel le mécanisme d'actionnement (3) est un bouton de manoeuvre axialement déplacable à main.

3. Dispositif de dosage selon la revendication 1 ou 2, dans lequel le mécanisme d'actionnement (3) est apte à manoeuvre contre la force d'un ressort (9).

4. Dispositif de dosage selon l'une quelconque des revendications 1 à 3, dans lequel le mécanisme d'actionnement (3) est apte à manoeuvre jusqu'à l'arrivée dans une butée (7, 8).

5. Dispositif de dosage selon l'une quelconque des revendications 1 à 4, dans lequel le capteur (12) est intégré dans le mécanisme d'actionnement (3).

6. Dispositif de dosage selon la revendication 5, dans lequel le capteur (12) est intégré dans une surface de manoeuvre (13) du mécanisme d'actionnement (3).

7. Dispositif de dosage selon l'une quelconque des revendications 1 à 6, dans lequel le capteur (12) est un FSR.

8. Dispositif de dosage selon l'une quelconque des revendications 1 à 7, dans lequel l'unité de commande (17) est formée à commander le moteur de commande (14) de façon constante quand une force est détectée par le capteur (12).

9. Dispositif de dosage selon l'une quelconque des revendications 1 à 7, dans lequel l'unité de commande (17) est formée à commander le moteur de commande (14) en fonction de la force détectée par le capteur (12).

10. Dispositif de dosage selon la revendication 9, dans lequel l'unité de commande (17) est formée à commander le moteur de commande (14) dans au moins une vitesse.

11. Dispositif de dosage selon la revendication 9 ou 10, dans lequel l'unité de commande (17) est formée à commander le moteur de commande (14) en fonction proportionnelle à la force détectée par le capteur (12).

12. Dispositif de dosage selon l'une quelconque des revendications 1 à 11, dans lequel le mécanisme d'actionnement (3) et le moteur de commande (14) sont raccordés au mécanisme de déplacement (5, 6) au travers d'un mécanisme d'accouplement (4).

13. Dispositif de dosage selon l'une quelconque des revendications 1 à 12, dans lequel le mécanisme d'actionnement (3) est raccordé au mécanisme de déplacement (5, 6) au travers d'une barre (4).

14. Dispositif de dosage selon la revendication 13, dans lequel le moteur de commande électrique (14) est accouplé à la barre (4).

15. Dispositif de dosage selon la revendication 13 ou 14, dans lequel le bouton de manoeuvre (3) se fait manoeuvrer jusqu'à ce que une butée raccordée à la barre (4) porte sur une contre-butée (8) fixe.

16. Dispositif de dosage selon l'une quelconque des revendications 1 à 15, dans lequel le mécanisme de déplacement (5, 6) est un piston qui est guidé dans un cylindre.

17. Dispositif de dosage selon la revendication 16, dans lequel le mécanisme de déplacement (5, 6) est une seringue détachable (10).

18. Dispositif de dosage selon la revendication 16, dans lequel le mécanisme de déplacement (5, 6) est raccordé à une seringue détachable (10) au travers d'un conduit.

19. Dispositif de dosage selon l'une quelconque des revendications 1 à 18, dans lequel le mécanisme d'actionnement (3) est accouplé à un mécanise pour détacher ct/ou rejeter une pointe de pipette (10) clou seringue.

20. Dispositif de dosage selon l'une quelconque des revendications 1 à 19 qui est un dispositif de dosage à main (1).

21. Dispositif de dosage selon l'une quelconque des revendications 1 à 20, dans lequel l'alimentation en courant électrique (10) présente au moins un accumulateur et/ou au moins une batterie.
